# EUROPÄISCHE PATENTSCHRIFT

(11) **EP 3 019 380 B1**
(45) Veröffentlichungstag und Bekanntmachung des Hinweises auf die Patenterteilung: **01.01.2020**
(21) Anmeldenummer: 14747797.0
(22) Anmeldetag: 26.06.2014
(51) Int. Cl.: B61B 12/00

(54) **VORRICHTUNG ZUM AUSWECHSELN VON ROLLENBATTERIEN**
DEVICE FOR REPLACING ROLLER SETS
DISPOSITIF PERMETTANT DE REMPLACER DES BATTERIES DE GALETS

(30) Priorität: 11.07.2013 AT 5742013
(43) Veröffentlichungstag der Anmeldung: 18.05.2016
(73) Patentinhaber: Innova Patent GmbH, 6922 Wolfurt (AT)
(72) Erfinder: SUTTER, Josef, AT-6900 Bregenz (AT); LINDER, Stefan, AT-6845 Hohenems (AT); FISCHER, Harald, AT-6922 Wolfurt (AT)
(74) Vertreter: Beer & Partner Patentanwälte KG
(86) Internationale Anmeldenummer: PCT/AT2014/000133
(87) Internationale Veröffentlichungsnummer: WO 2015/003196

(56) Entgegenhaltungen:
- EP-A2- 2 301 819

## Beschreibung

Die Erfindung betrifft eine Vorrichtung zum Auswechseln von Rollenbatterien an Stützen von Seilbahnen mit einem Tauschfahrzeug, das am Seil der Seilbahn verfahrbar ist, und mit wenigstens zwei Winden mit Seilen, mit denen eine auszuwechselnde Rollenbatterie abgesenkt und eine neue Rollenbatterie aufgehoben werden kann.

Die Erfindung betrifft des Weiteren ein Verfahren zum Auswechseln von Rollenbatterien an Stützen von Seilbahnanlagen, bei dem ein Tauschfahrzeug zur Stütze gefahren und dann ein auf der Rollenbatterie laufendes Seil mit dem Tauschfahrzeug von der Rollenbatterie abgehoben und anschließend die Rollenbatterie abmontiert wird.

Eine derartige Vorrichtung und ein derartiges Verfahren sind aus der EP 2 301 819 A bekannt. Bei dem dort beschriebenen Verfahren ist allerdings nachteilig, dass die alte und die neue Rollenbatterie am Boden unter der Stütze abgelegt werden müssen, was beispielsweise in eng verbauten Stadt-Gebieten, über Gewässern, in steilem Gelände usw. nicht oder nur schwierig möglich ist.

Der Erfindung liegt daher die Aufgabe zugrunde, eine Vorrichtung und ein Verfahren zu schaffen, bei der dies nicht erforderlich ist.

Gelöst wird diese Aufgabe bei einer Vorrichtung der eingangs genannten Art dadurch, dass das Tauschfahrzeug wenigstens zwei miteinander verbundene Fahrzeuge aufweist, die über Klemmen mit dem Seil verbunden sind.

Gelöst wir diese Aufgabe bei einem Verfahren der eingangs genannten Art dadurch, dass bei am Tauschfahrzeug hängender Rollenbatterie eine Montagerollenbatterie an der Stütze montiert und das Seil auf die Montagerollenbatterie aufgelegt wird, dass anschließend das Tauschfahrzeug am Seil an einen anderen Ort gefahren und die Rollenbatterie gegen eine neue Rollenbatterie getauscht wird, dass die neue Rollenbatterie mit dem Tauschfahrzeug zur Stütze gefahren wird und dass das auf der Montagerollenbatterie laufende Seil mit dem Tauschfahrzeug von der Montagerollenbatterie abgehoben und anschließend die Montagerollenbatterie gegen die Rollenbatterie getauscht wird.

Die wenigstens zwei miteinander verbundenen Fahrzeuge geben dem Tauschfahrzeug zum einen eine hohe Stabilität und Tragkraft, was insbesondere bei großen und schweren Rollenbatterien von Vorteil ist, und schaffen zum anderen ausreichend Raum, um bei abmontierter und am Tauschfahrzeug hängender alter Rollenbatterie entweder eine neue Rollenbatterie an der Stütze montieren zu können oder temporär eine Montagerollenbatterie zu montieren, um die alte Rollenbatterie an einer geeigneten Stelle abzulegen und eine neue Rollenbatterie aufzunehmen und montieren zu können.

Besonders bevorzugt ist es daher bei der Erfindung, wenn die erfindungsgemäße Vorrichtung vier miteinander verbundene Fahrzeuge aufweist, wobei an den beiden äußeren Fahrzeugen die Winden und an den beiden inneren Fahrzeugen Seilrollen für die Seile angeordnet sind.

Weitere bevorzugte Ausführungsformen der Erfindung sind Gegenstand der übrigen Unteransprüche.

Weitere Merkmale und Vorteile der Erfindung ergeben sich aus der nachfolgenden Beschreibung eines bevorzugten Ausführungsbeispiels der Erfindung unter Bezugnahme auf die angeschlossenen Zeichnungen. Es zeigt:
- Fig. 1: eine bevorzugte Ausführungsform der Erfindung und die
- Fig. 2 bis 17: die Abläufe beim Austausch einer alten Rollenbatterie durch eine neue.

Das erfindungsgemäße Tauschfahrzeug 10 ist in der dargestellten Ausführungsform eine Fahrzeuggruppe bestehend aus vier Einzelfahrzeugen. Das erste und das letzte Fahrzeug 1, 2 haben die Außenabmessungen eines Standard-Wartungsfahrzeuges. In diesen Fahrzeugen 1 sind hydraulische Seilwinden 3, 4 befestigt. In einem der Fahrzeuge ist zusätzlich ein Hydraulikaggregat 5 mit einem Dieselmotor angeordnet. Die hydraulische Seilwinde 4 in dem Fahrzeug 2, in dem sich das Hydraulikaggregat 5 nicht befindet, wird über eine Hydraulikleitung versorgt, *welche beispielsweise entlang oder durch Verbindungsstangen 23a, 23b, 23c verlegt werden.*

Die mittleren beiden Fahrzeuge 6, 7 sind so einfach wie möglich ausgeführte Gehänge, mit denen die Last der zu tauschenden Rollenbatterie 15 aufgenommen wird. Seile 8, 9 der beiden Seilwinden 3, 4 werden entweder innerhalb der Fahrzeuggruppe verlegt, d.h. von den äußeren Fahrzeugen 1, 2 direkt zu den mittleren Fahrzeugen 5, 6, oder über Umlenkrollen zur Stütze 13. Um die internen Kräfte aufzunehmen, sind die Fahrzeuge 1, 2, 6, 7 bzw. deren Klemmen 16, 17, 18, 19 gelenkig über Verbindungsstangen 23a, 23b, 23c verbunden.

Das Austauschen einer Rollenbatterie 15 wird in der Folge in einer bevorzugten Durchführungsform der Erfindung an einer bevorzugten Ausführungsform der Erfindung erläutert.

Die einzelnen Fahrzeuge 1, 2, 6, 7 werden im Bahnhof der Seilbahn gelagert, wenn sie nicht gebraucht werden oder bei Bedarf zur Seilbahn gebracht. Für den Einsatz des Tauschfahrzeuges 10 müssen die einzelnen Fahrzeuge 1, 2, 6, 7 z. B. in einen geraden Bereich der Stationsausfahrt (je nach Einsatzfall beim Berg- oder beim Talseil) eingeschoben werden. Im geraden Bereich werden die vier Einzelfahrzeuge 1, 2, 6, 7 mittels der Verbindungsstangen 23a, 23b, 23c im Bereich der bevorzugt wie übliche Klemmen ausgeführten Klemmen 16, 17, 18, 19 miteinander und jeweils ein Standard-Wartungsfahrzeug 1, 2 mit Verbindungsstreben 20a, 20b im Bereich der Korboberkante mit jeweils einem Gehänge 6, 7 verbunden. Die Seilwinden 3, 4 und das Hydraulikaggregat 5 werden bei Bedarf in die Windenfahrzeuge eingebaut und die Leitungen und Windenseile 8, 9 werden innerhalb der Fahrzeuggruppe verlegt. Um sicherzustellen, dass die Windenseile 8, 9 später sauber von den Winden 3, 4 abgezogen werden, müssen Gewichte (z.B. jeweils 20-30kg) an den Enden der Windenseile 8, 9 befestigt werden. Nur eine Kuppelklemme 16 der vier Kuppelklemmen 16, 17, 18, 19 (diejenige, welche als erstes aus der Station fährt), muss mit einem Reibbelag ausgerüstet sein. Diese kuppelt auf das Förderseil 14 auf und zieht die anderen drei Fahrzeuge 2, 6, 7 mit, bis alle vier aufgekuppelt sind.

Die Gehänge 6, 7 weisen jeweils einen Schwenkträger 23 und einen Klappträger 24 auf. Der Schwenkträger 23 ist um eine vertikale Achse 25 in horizontaler Richtung verschwenkbar und weist an seinem Ende einen Lasthaken, eine Öse 30 oder dergleichen auf. Der Klappträger 24 ist um eine horizontale Achse 26 in vertikaler Richtung verschwenkbar und weist an seinem Ende eine Seilrolle 27 auf.

An einer Stelle unter der Seilbahn, an der die Zufahrt mit einem LKW möglich ist, werden zuerst eine Montagerollenbatterie 21 und ein Montageträger 22 aufgenommen. Das Tauschfahrzeug 10 fährt dazu an der Seilbahn über den LKW oder den Lagerplatz und hebt die Montagerollenbatterie 21 und den Montageträger 22 mit den Seilen 8, 9 hoch, die über die Seilrollen 27 an den Klappträgern 24 der Gehänge 6, 7 laufen. Die Montagerollenbatterie 21 und der Montageträger 22 werden, wie in Fig. 2 dargestellt, so weit hochgezogen, dass sie innerhalb des üblichen Freiraums der Standard-Fahrzeuge hängen.

Mit dem üblichen Seilbahnantrieb fährt das Tauschfahrzeug 10 mit der Montagerollenbatterie 21 und dem Montageträger 22 zur betroffenen Stütze 13 (Fig. 3). Die Montagerollenbatterie 21 und der Montageträger 22 werden dann mithilfe der Seile 8, 9 und mittels fixer Rundschlingen 28 von den Klappträgern 24 zu den Schwenkträgern 23 umgehängt, damit die Seile 8, 9 frei werden (Fig. 4). Dann wird die Montagerollenbatterie, z.B. mittels eines Hydraulikzylinders, weg geschwenkt.

Die Seile 8, 9 werden dann, wie Fig. 5 zeigt, über Umlenkrollen, die in den Zeichnungen an der Rückseite der Kuppelklemmen 16, 19 angeordnet sind, und zwei Umlenkrollen 11, 12 an einem Bock 29 auf der Stütze 13 gelegt, um mit ihnen den Montageträger 22 hochzuziehen und auf einem Joch 31 zu platzieren und zu verschrauben (Fig. 6).

Mittels eines Flaschenzuges 32, der über die Windenseile 8, 9 betätigt wird, wird das Förderseil 14 mit dem daran gekuppelten Tauschfahrzeug 10 von der zu wechselnden Rollenbatterie 15 abgehoben (Fig. 7 und 8) . Nach dem Abheben wird die untere Seilflasche 33 mittels Halteblechen 35 und Bolzen mit der oberen Seilflasche 34 verbunden. Zusätzlich wird das Förderseil an Rundschlingen 36, 37 direkt an einer Wippe 38, an der zuvor die Umlenkrollen 11, 12 montiert waren, am Bock 29 befestigt. Somit sind die Windenseile 8, 9 wieder frei.

Die Klappträger 24 an den beiden Gehängen 6, 7 werden dann in die vertikale Position gebracht und die Schwenkträger 32 mit der daran montierten Montagerollenbatterie 21, z.B. mittels Hydraulikzylindern, nach hinten geschwenkt. Die Seilwindenseile 8, 9 werden über Umlenkrollen 39, 40 am Montageträger 22 gelegt und an der auszutauschenden Rollenbatterie 15 befestigt (Fig. 9).

Die auszutauschende alte Rollenbatterie 15 kann nun demontiert und mittels der Seile 8, 9 und Gurtgehängen 41, 42 in zwei Schritten um z.B. ca. 7m abgesenkt werden. Im ersten Schritt wird die Rollenbatterie 15 mit Hilfe der Windenseile 8, 9 ca. 3,5m abgesenkt und mit den Gurtgehängen 41, 42, welche in der Mitte je einen Anschlagring 43, 44 mit Karabinerhaken haben, am Montageträger 22 gesichert. Im zweiten Schritt werden die Windenseile 8, 9 von der Rollenbatterie 15 gelöst und an den mittleren Anschlagringen 43, 44 der Gurtgehänge 41, 42 befestigt. Anschließend wird die Rollenbatterie 15 weitere 3,5m abgesenkt und danach mit den oberen Enden der Gurtgehänge 41, 42 am Montageträger 22 befestigt, wie in Fig. 11 dargestellt ist.

Die an einem Schwenkträger 23 angehängte Montagerollenbatterie 21 wird anschließend zwischen den Gurtgehängen 41, 42 unter das Joch 31 geschwenkt (Fig. 12), mittels der Seile 8, 9 hochgezogen (Fig. 13) und am Joch 31 montiert. Dann kann das Förderseil 14 mit dem Flaschenzug 32 auf die Montagerollenbatterie 21 abgesenkt werden, damit die Seilbahn wieder fahrbereit ist.

Dann erfolgt das Hochziehen der alten Rollenbatterie 15 in die Transportstellung mit Hilfe der Windenseile 8, 9 und den Gurtgehängen 41, 42 in zwei Schritten. Im ersten Schritt laufen die Windenseile 8, 9 über die Umlenkrollen 39, 40 am Montageträger 22 und werden an den mittleren Anschlagringen 43, 44 der Gurtgehänge 41, 42 befestigt. Somit kann die Rollenbatterie ca. 3,5m hochgezogen und mit den mittleren Karabinerhaken der Gurtgehänge 41, 42 am Montageträger 22 gesichert werden. Im zweiten Schritt werden die Windenseile 8, 9 innerhalb des Tauschfahrzeuges 10 und über die Seilrollen 27 der Klappträger 24 verlegt und die Klappträger 24 in die untere Lage geschwenkt. Anschließend wird die Rollenbatterie 15 an die Windenseile 8, 9 gehängt und weiter in die Transportstellung hochgezogen (Fig. 14).

Es folgt der in Fig. 15 dargestellte Abtransport der alten Rollenbatterie 15 zum LKW bzw. Lagerplatz, indem das Tauschfahrzeug 10 mit der alten Rollenbatterie 15 mit der Seilbahn über den LKW oder Lagerplatz fährt. Dort wird die alte Rollenbatterie 15 mit den Seilen 8, 9 auf den Boden abgesenkt und eine neue Rollenbatterie 15 aufgezogen.

Mit dem normalen Seilbahnantrieb fährt das Tauschfahrzeug 10 mit der neuen Rollenbatterie 15, wie in Fig. 15 dargestellt, zur betroffenen Stütze 13. Die Rollenbatterie 15 hängt an den Windenseilen, welche innerhalb des Tauschfahrzeuges 10 verlegt sind und über die Seilrollen 27 der Klappträger 24 laufen. Das nachfolgende Absenken der Rollenbatterie 15 erfolgt wie bereits weiter oben beschrieben um z.B. 7m mit Hilfe der Windenseile 8, 9 und den Gurtgehängen 41, 42 in zwei Schritten, bis die Rollenbatterie 15 mit den oberen Enden der Gurtgehänge 41, 42 am Montageträger 22 befestigt ist.

Mit dem Flaschenzug 32, der wieder über die Windenseile 8, 9 betätigt wird, wird das Förderseil 14 mit dem Tauschfahrzeug 10 von der Montagerollenbatterie 21 abgehoben, die untere Seilflasche 34 mit den Halteblechen 35 mit der oberen Seilflasche 33 verbunden und zusätzlich das Förderseil 14 mit Rundschlingen 36, 37 direkt an der Wippe 38 des Bockes 29 befestigt. Somit sind die Windenseile 8, 9 wieder frei.

Die Klappträger 23 werden in die vertikale Lage verschwenkt und die Schwenkträger 24 weg geschwenkt. Die Seilwindenseile 8, 9 laufen über die Umlenkrollen 39, 40 am Montageträger 22, um damit die Montagerollenbatterie 21 zu demontieren und abzusenken.

Nach dem Absenken wird die Montagerollenbatterie 21 mittels der Rundschlinge 28 an den Schwenkträger 23, der zuvor nach innen geschwenkt wurde, umgehängt, damit die Seilwindenseile 8, 9 frei werden. Im Anschluss wird der Schwenkträger 23 wieder nach außen geschwenkt.

Das Hochziehen der neuen Rollenbatterie 15 erfolgt mit Hilfe der Windenseile 8, 9 und den Gurtgehängen 41, 42 wiederum in zwei Schritten. Im ersten Schritt laufen die Windenseile 8, 9 über die Umlenkrollen 39, 40 am Montageträger 22 und werden an den mittleren Anschlagringen 43, 44 der Gurtgehänge 41, 42 befestigt.

Anschließend wird die Rollenbatterie ca. 3,5m aufgezogen und danach mit den Karabinerhaken der mittleren Anschlagringe 43, 44 der Gurtgehänge 41, 42 am Montageträger 22 befestigt. Im zweiten Schritt werden die Windenseile 8, 9 wieder direkt an der Rollenbatterie 15 befestigt, die Rollenbatterie 15 hochgezogen und am Joch 31 montiert.

Das Förderseil 14 wird dann mit dem Flaschenzug 32 auf die neu montierte Rollenbatterie 15 abgesenkt, damit die Bahn wieder fahrbereit ist. Der Flaschenzug 32 wird danach entfernt.

Zum Demontieren des Montageträgers 22 werden die Seilwindenseile 8, 9 über die zwei nun wieder am Bock 29 bzw. dessen Wippe 38 montierten Umlenkrollen 11, 12 verlegt, um mit ihnen den Montageträger 22 zu demontieren und abzusenken. Der Montageträger 22 wird dann mittels einer Rundschlinge an den Schwenkträger 23 umgehängt, damit die Seilwindenseile 8, 9 frei werden. Die Klappträger 24 werden dann in die waagrechte Position gebracht.

Die Seilwindenseile 8, 9 werden innerhalb des Tauschfahrzeuges 10 verlegt und die Montagerollenbatterie 21 und der Montageträger 22 werden an ihnen befestigt.

Das Tauschfahrzeug 10 fährt dann mit der Montagerollenbatterie 21 und dem Montageträger 22 mit der Seilbahn über den LKW oder Lagerplatz. Dort werden die Montagerollenbatterie 21 und der Montageträger 22 mit den Seilwinden auf den Boden abgesenkt und anschließend die leeren Seilwindenseile mit den Gewichten wieder aufgezogen.

Das Tauschfahrzeug 10 wird schließlich bis in den geraden Bereich der Station gefahren. Dort müssen die Verbindungsstangen 23a, 23b, 23c demontiert werden. Anschließend können die einzelnen Fahrzeuge 1, 2, 6, 7 im Bahnhof garagiert werden.

Ein großer Vorteil der erfindungsgemäßen Vorrichtung und des erfindungsgemäßen Verfahrens ist die kurze Stillstandszeit für die Anlage, d.h., dass der Austausch von Rollenbatterien innerhalbweniger Stunden erfolgen kann. Der Hauptvorteil liegt darin, dass die Rollenbatterie "in der Luft" getauscht werden kann. Somit muss während der Montage nichts am Boden unter der Stütze abgelegt werden, was in eng verbauten Stadt-Gebieten, über Gewässern, in steilem Gelände usw. nicht oder nur schwierig möglich ist.

Dies wird unter anderem ermöglicht durch:
- den Betrieb des Tauschfahrzeugs 10 am selben Seilstrang 14, an dem die Rollenbatterie 15 getauscht wird;
- den großen Abstand zwischen den Winden-Fahrzeugen 1, 2, damit die Rollenbatterie 15 dazwischen ein Stück weit abgesenkt werden kann;
- die Befestigungspunkte, d.h. die Klappträger 24 und Schwenkträger 23, in der Mitte zwischen den Winden-Fahrzeugen 1, 2, was z.B. durch zusätzliche Gehänge 6, 7 gelöst werden kann, aber auch durch eine spezielle Verbindungskonstruktion ohne zusätzliche Gehänge 6, 7 zwischen den Windenfahrzeugen 1, 2 machbar wäre;
- eine entsprechende Seilführung innerhalb des Tauschfahrzeugs 10, damit auch unter Last eine nur geringe Auslenkung der Fahrzeuge 1, 2, 6, 7 entsteht;
- die zusätzliche Montage-Rollenbatterie 21, um bei demontierter Rollenbatterie 15 die Bahn zu bewegen, wobei es aber auch möglich wäre, eine neue Rollenbatterie 15 gleich mitzuführen und diese ohne Zwischentransport sofort an Ort und Stelle gegen die alte auszutauschen;
- die Seilwindenausrüstung kann in den Winden-Fahrzeugen 1, 2 bleiben, was die Handhabung vereinfacht und somit Montagezeit einspart;
- die Fahrzeuge 1, 2, 6, 7 können mit den selben Kuppelklemmen 16, 17, 18, 19 ausgerüstet sein wie die Standard-Fahrzeuge, damit eine problemlose Einfahrt in die Station und Handhabung im Seilbahn-Bahnhof möglich ist.

## Patentansprüche

1. Vorrichtung zum Auswechseln von Rollenbatterien (15) an Stützen (13) von Seilbahnen mit einem Tauschfahrzeug (10), das am Seil (14), insbesondere dem Förderseil, der Seilbahn verfahrbar ist, und mit wenigstens zwei Winden (3, 4) mit Seilen (8, 9), mit denen eine auszuwechselnde Rollenbatterie (15) abgesenkt und eine neue Rollenbatterie (15) aufgehoben werden kann, **dadurch gekennzeichnet, dass** das Tauschfahrzeug (10) wenigstens zwei miteinander verbundene Fahrzeuge (1, 2, 6, 7) aufweist, die über Klemmen (16 bis 19) mit dem Seil (14) verbunden sind.

2. Vorrichtung nach Anspruch 1, **dadurch gekennzeichnet, dass** die Fahrzeuge (1, 2, 6, 7) an ihren Klemmen (16 bis 19) mittels Verbindungsstangen (23a, 23b, 23c) verbunden sind.

3. Vorrichtung nach Anspruch 1 oder 2, **dadurch gekennzeichnet, dass** an wenigstens zwei Fahrzeugen (6, 7) Seilrollen (27) für die Seile (8, 9) angeordnet sind.

4. Vorrichtung nach einem der Ansprüche 1 bis 3, **gekennzeichnet durch** vier miteinander verbundene Fahrzeuge (1, 2, 6, 7), wobei an den beiden äußeren Fahrzeugen (1, 2) die Winden (3, 4) und an den beiden inneren Fahrzeugen (6, 7) Seilrollen (27) für die Seile (8, 9) angeordnet sind.

5. Vorrichtung nach einem der Ansprüche 1 bis 4, **dadurch gekennzeichnet, dass** zwei benachbarte Fahrzeuge (1, 6; 2, 7) über Verbindungsstreben (20a, 20b) verbunden sind, welche von den Klemmen (16 bis 19) beabstandet mit den Fahrzeugen (1, 2, 6, 7) verbunden sind.

6. Vorrichtung nach Anspruch 5, **dadurch gekennzeichnet, dass** die beiden äußeren Fahrzeuge (1, 2) mit dem jeweils benachbarten inneren Fahrzeug (6, 7) über Verbindungsstreben (20a, 20b) verbunden sind.

7. Vorrichtung nach einem der Ansprüche 3 bis 6, **dadurch gekennzeichnet, dass** die Seilrollen (27) an, vorzugsweise um eine horizontale Achse (26), verschwenkbar am Fahrzeug (6, 7) gelagerten Klappträgern (24) angeordnet sind.

8. Vorrichtung nach einem der Ansprüche 1 bis 7, **dadurch gekennzeichnet, dass** an wenigstens zwei Fahrzeugen (6, 7), vorzugsweise um eine vertikale Achse (25), verschwenkbare Schwenkträger (23) für daran abhängbare Lasten angeordnet sind.

9. Vorrichtung nach einem der Ansprüche 1 bis 8, **gekennzeichnet durch** einen an der Stütze (13) befestigbaren Montageträger (22), an dem zwei Umlenkrollen (39, 40) für die Seile (8, 9) gelagert sind.

10. Vorrichtung nach einem der Ansprüche 1 bis 9, **gekennzeichnet durch** eine an der Stütze (13) gelagerte Wippe (38), an der, gegebenenfalls demontierbar, Umlenkrollen (11, 12) für die Seile (8, 9) gelagert sind.

11. Vorrichtung nach Anspruch 10, **dadurch gekennzeichnet, dass** an der Wippe (38) Rundschlingen (36, 37) angeordnet werden können, an welchen das Seil (14) im abgehobenen Zustand abgehängt ist.

12. Vorrichtung nach einem der Ansprüche 1 bis 11, **gekennzeichnet durch** eine Montagerollenbatterie (21), welche vorübergehend anstelle der Rollenbatterie (15) an der Stütze (13) montierbar ist.

13. Vorrichtung nach einem der Ansprüche 1 bis 12, **gekennzeichnet durch** einen an der Stütze (13) montierbaren Flaschenzug (32) zum Abheben bzw. Auflegen des Seils (14) von der bzw. auf die Rollenbatterie (15) bzw. Montagerollenbatterie (21).

14. Vorrichtung nach einem der Ansprüche 1 bis 13, **dadurch gekennzeichnet, dass** an Klemmen (16, 19) von Fahrzeugen (1, 2) Umlenkrollen angeordnet sind.

15. Verfahren zum Auswechseln von Rollenbatterien (15) an Stützen (13) von Seilbahnanlagen, bei dem ein Tauschfahrzeug (10) mit wenigstens zwei Winden (3, 4) mit Seilen (8, 9) zur Stütze (13) gefahren und dann ein auf der Rollenbatterie (15) laufendes Seil (14) mit dem Tauschfahrzeug (10) von der Rollenbatterie (15) abgehoben und anschließend die Rollenbatterie (15) abmontiert wird, **dadurch gekennzeichnet, dass** bei am Tauschfahrzeug (10), das wenigstens zwei miteinander verbundene Fahrzeuge (1, 2, 6, 7) aufweist, die über Klemmen (16 bis 19) mit dem Seil (14) verbunden sind, hängender Rollenbatterie (15) eine Montagerollenbatterie (21) an der Stütze (13) montiert und das Seil (14) auf die Montagerollenbatterie (21) aufgelegt wird, dass anschließend das Tauschfahrzeug (10) am Seil (14) an einen anderen Ort gefahren und die Rollenbatterie (15) gegen eine neue Rollenbatterie (15) getauscht wird, dass die neue Rollenbatterie (15) mit dem Tauschfahrzeug (10) zur Stütze gefahren wird und dass das auf der Montagerollenbatterie (21) laufende Seil (14) mit dem Tauschfahrzeug (10) von der Montagerollenbatterie (21) abgehoben und anschließend die Montagerollenbatterie (21) gegen die Rollenbatterie (15) getauscht wird.

## Claims

1. Device for replacing roller sets (15) disposed on pylons (13) of cable cars having a replacing vehicle (10) which is movable along a cable (14), in particular the hauling cable, of the cable car, and having at least two winches (3, 4) with cables (8, 9), by means of which a roller set (15) to be replaced can be lowered and a new roller set (15) raised, **characterized in that** the replacing vehicle (10) comprises at least two interconnected vehicles (1, 2, 6, 7) which are connected to the cable (14) by way of grips (16 to 19).

2. Device according to claim 1, **characterized in that** the vehicles (1, 2, 6, 7) are connected at their grips (16 to 19) by means of connection rods (23a, 23b, 23c).

3. Device according to claim 1 or 2, **characterized in that** cable pulleys (27) for the cables (8, 9) are arranged on at least two vehicles (6, 7).

4. Device according to one of claims 1 to 3, **characterized by** four interconnected vehicles (1, 2, 6, 7), wherein the winches (3, 4) are arranged on the two outer vehicles (1, 2) and cable pulleys (27) for the cables (8, 9) are arranged on the two inner vehicles (6, 7).

5. Device according to one of claims 1 to 4, **characterized in that** two adjacent vehicles (1, 6; 2, 7) are connected via connection rods (20a, 20b) which are connected to the vehicles (1, 2, 6, 7) spaced apart from the grips (16 to 19) .

6. Device according to claim 5, **characterized in that** the two outer vehicles (1, 2) are connected to the respectively adjacent inner vehicle (6, 7) via connection rods (20a, 20b) .

7. Device according to one of claims 3 to 6, **characterized in that** the cable pulleys (27) are arranged on hinged carriers (24) pivotably mounted on the vehicle (6, 7), preferably about a horizontal axis (26).

8. Device according to one of claims 1 to 7, **characterized in that** pivotable swivel carriers (23) for loads that can be suspended therefrom are arranged on at least two vehicles (6, 7), the swivel carriers (23) being preferably pivotable about a vertical axis (25).

9. Device according to one of claims 1 to 8, **characterized by** an assembly carrier (22) which can be secured to the pylon (13) and on which two deflection rollers (39, 40) for the cables (8, 9) are mounted.

10. Device according to one of claims 1 to 9, **characterized by** a rocker (38) which is mounted on the pylon (13) and on which, in an optionally removable fashion, deflection rollers (11, 12) for the cables (8, 9) are mounted.

11. Device according to claim 10, **characterized in that** round slings (36, 37) can be arranged on the rocker (38), at which round slings (36, 37) the cable (14) is suspended in a detached state.

12. Device according to one of claims 1 to 11, **characterized by** an assembly roller set (231) which can be temporarily mounted on the pylon (13) instead of the roller set (15).

13. Device according to one of claims 1 to 12, **characterized by** a block and tackle (32) that can be mounted on the pylon (13) for lifting the cable (14) off or for lowering the cable (14) onto the roller set (15) or the assembly roller set (21).

14. Device according to one of claims 1 to 13, **characterized in that** deflection rollers are arranged at grips (16, 19) of vehicles (1, 2).

15. Method for replacing roller sets (15) on pylons (13) of cable car systems, in which a replacing vehicle (10) having at least two winches (3, 4) with cables (8, 9) is driven to the pylon (13) and then a cable (14) running on the roller set (15) is lifted with the replacing vehicle (10) from the roller set (15), and subsequently the roller set (15) is dismounted, **characterized in that** an assembly roller set (21) is mounted on the pylon (13) and the cable (14) is placed onto the assembly roller set (21), while the roller set (15) is suspended on the replacing vehicle (10) having at least two interconnected vehicles (1, 2, 6, 7) which are connected to the cable (14) via grips (16 to 19), **in that** thereafter the replacing vehicle (10) is moved along the cable (14) to another location and the roller set (15) is replaced by a new roller set (15), **in that** the new roller set (15) is moved with the replacing vehicle (10) to the pylon, and **in that** the cable (14) running on the assembly roller set (21) is raised from the assembly roller set (21) using the replacing vehicle (10) and the assembly roller set (21) is subsequently replaced with the roller set (15).

## Revendications

1. Dispositif destiné au remplacement de trains de galets (15) sur des pylônes (13) de téléphérique, doté d'un véhicule d'échange (10), lequel est mobile sur le câble (14), en particulier le câble tracteur, du téléphérique, et doté d'au moins deux treuils (3, 4) dotés de câbles (8, 9), avec lesquels un train de galets à remplacer (15) peut être abaissé et un nouveau train de galets (15) peut être hissé, **caractérisé en ce que** le véhicule d'échange (10) comporte au moins deux véhicules (1, 2, 6, 7) reliés l'un à l'autre, lesquels sont reliés au câble (14) par le biais de pinces (16 à 19).

2. Dispositif d'après la revendication 1, **caractérisé en ce que** les véhicules (1, 2, 6, 7) sont reliés à leurs pinces (16 à 19) au moyen de tringles (23a, 23b, 23c).

3. Dispositif d'après la revendication 1 ou 2, **caractérisé en ce que** des poulies (27) sont agencées pour les câbles (8, 9) sur au moins deux véhicules (6, 7).

4. Dispositif d'après l'une des revendications 1 à 3, **caractérisé par** quatre véhicules (1, 2, 6, 7) reliés l'un à l'autre, dans lequel les treuils (3, 4) sont agencés aux deux véhicules extérieurs (1, 2) et des poulies (27) pour les câbles (8, 9) sont agencées aux deux véhicules intérieurs (6, 7).

5. Dispositif d'après l'une des revendications 1 à 4, **caractérisé en ce que** deux véhicules adjacents (1, 6 ; 2, 7) sont reliés par le biais de barres de raccordement (20a, 20b), lesquelles sont reliées aux véhicules (1, 2, 6, 7) à distance des pinces (16 à 19) .

6. Dispositif d'après la revendication 5, **caractérisé en ce que** les deux véhicules extérieurs (1, 2) sont reliés au véhicule intérieur respectivement adjacent (6, 7) par le biais de barres de raccordement (20a, 20b).

7. Dispositif d'après l'une des revendications 3 à 6, **caractérisé en ce que** les poulies (27) sont agencées à des supports pliants (24) disposés sur le véhicule (6, 7) de manière pivotante, de préférence autour d'un axe horizontal (26).

8. Dispositif d'après l'une des revendications 1 à 7, **caractérisé en ce que** des supports pivotants (23) pour des charges suspendues à ceux-ci, de préférence pouvant pivoter autour d'un axe vertical (25), sont agencés à au moins deux véhicules (6, 7).

9. Dispositif d'après l'une des revendications 1 à 8, **caractérisé par** un support de montage (22), pouvant être fixé au pylône (13), sur lequel deux poulies de renvoi (39, 40) sont disposées pour les câbles (8, 9) .

10. Dispositif d'après l'une des revendications 1 à 9, **caractérisé par** une bascule (38) disposée sur le pylône (13), sur laquelle deux poulies de renvoi (11, 12), éventuellement démontables, sont disposées pour les câbles (8, 9).

11. Dispositif d'après la revendication 10, **caractérisé en ce que** des élingues rondes (36, 37) peuvent être agencées à la bascule (38), auxquelles le câble (14) est suspendu dans l'état retiré.

12. Dispositif d'après l'une des revendications 1 à 11, **caractérisé par** un train de galets de montage (21), lequel peut être monté temporairement sur le pylône (13) à la place du train de galets (15).

13. Dispositif d'après l'une des revendications 1 à 12, **caractérisé par** un palan (32) pouvant être monté sur le pylône (13) afin d'enlever ou de poser le câble (14) du ou sur le train de galets (15) ou train de galets de montage (21).

14. Dispositif selon l'une des revendications 1 à 13, **caractérisé en ce que** des poulies de renvoi sont agencées sur les pinces (16, 19) des véhicules (1, 2) .

15. Procédé de remplacement de trains de galets (15) sur des pylônes (13) d'installations de téléphérique, où un véhicule d'échange (10) doté d'au moins deux treuils (3, 4) dotés de câbles (8, 9) est conduit au pylône (13), et puis un câble (14) courant sur le train de galets (15) est enlevé du train de galets (15) avec le véhicule d'échange (10) et le train de galets (15) est ensuite démonté, **caractérisé en ce que** lorsque le train de galets (15) est suspendu au le véhicule d'échange (10), qui comporte au moins deux véhicules reliés l'un à l'autre (1, 2, 6, 7), lesquels sont reliés au câble (14) par le biais de pinces (16 à 19), un train de galets de montage (21) est monté sur le pylône (13) et le câble (14) est posé sur le train de galets de montage (21), **en ce qu'**ensuite, le véhicule d'échange (10) est conduit sur le câble (14) à un autre endroit et le train de galets (15) est échangé pour un nouveau train de galets (15), **en ce que** le nouveau train de galets (15) est conduit au pylône avec le véhicule d'échange (10) et **en ce que** le câble (14) courant sur le train de galets de montage (21) est enlevé du train de galets de montage (21) avec le véhicule d'échange (10) et le train de galets de montage (21) est ensuite échangé contre le train de galets (15).
